# EUROPÄISCHE PATENTSCHRIFT

(11) **EP 1 683 741 B1**
(45) Veröffentlichungstag und Bekanntmachung des Hinweises auf die Patenterteilung: **18.10.2006**
(21) Anmeldenummer: 05000478.7
(22) Anmeldetag: 12.01.2005
(51) Int. Cl.: B65D 85/50, B65D 81/00, B65D 65/40

(54) **Verpackungseinheit für feste, halbfeste oder fliessfähige Nähr-, Anzucht- und/oder Kulturmedien und Verfahren zum Herstellen gebrauchsfertiger Medien**
Packaging unit for solid, semi-solid or fluid culture media and method of manufacturing ready for use culture media
Ensemble de conditionnement pour des milieux de culture solides, semi-solides ou fluides et procédé pour fabriquer des milieux prêt à l'emploi

(43) Veröffentlichungstag der Anmeldung: 26.07.2006
(73) Patentinhaber: BakeMark Deutschland GmbH, 27749 Delmenhorst (DE)
(72) Erfinder: Rethmeier, Jörg Dr., 26127 Oldenburg (DE); Pfeifer, Gudrun, 27777 Ganderkesee (DE); Tholen, Rainer, 27777 Ganderkesee (DE); Sauermann, Thomas, 28215 Bremen (DE)
(74) Vertreter: Fleck, Thomas

(56) Entgegenhaltungen:
- DE-A1- 10 051 514
- FR-A- 2 627 190
- GB-A- 914 142

## Beschreibung

Die vorliegende Erfindung betrifft eine Verpackungseinheit gemäß dem Oberbegriff des Anspruchs 1, sowie ein Verfahren zum Herstellen von Medien nach dem Oberbegriff des Anspruches 8.

Eine derartige Verpackungseinheit und ein derartiges Verfahren sind aus der FR-A-2 627 190 bekannt.

Nährböden für die Anzucht und Vermehrung von Bakterien, Pilzen, Hefen, Algen, Zellkulturen aber auch für die Pflanzenzucht (siehe DE 20103273 U1) werden in flüssiger, halbfester und fester Form genutzt. Hierbei beschränkt sich der Einsatz nicht nur auf den Nachweis und die Quantifizierung von z.B. Bakterienzellen sondern auch auf die Erzeugung von Biomasse vermehrungsfähiger Organismen. Anwendungsbereiche sind neben der klassischen und technischen Mikrobiologie, die Medizin, Biochemie, Pharmazie, Pflanzenzucht, Materialprüfung, Kosmetikindustrie, Ölindustrie, Lebensmittelindustrie etc..

Das Wachstum der gezüchteten Organismen wird durch die in den Nährböden enthaltenen Hauptkomponenten und Spurenelemente, sowie durch die Inkubation der Nährmedien bei verschiedenen, für die jeweiligen Organismen optimalen, Temperaturen für mehrere Stunden bis Wochen gefördert. Hauptbestandteile der festen Nährmedien sind Salze, Kohlenhydrate, Vitamine, Agar und Wasser, zusätzlich können organische Säuren, komplexe Substrate wie Hefeextrakt, Trypton, Casein usw. enthalten sein. Ein Beispiel eines derartigen Mediums ist in der Gebrauchsmusterschrift DE29710050 U1 dargestellt.

Die Nährböden dienen dabei nicht nur als Reservoir für Nährstoffe, sondern bieten den Organismen eine optimierte Umgebung mit stabilen physikalisch-chemischen Bedingungen wie pH-Wert, Redoxpotential, Wassergehalt usw.. Im Fall der Agar-haltigen, Gelatine-haltigen oder Silikagel-haltigen Nährböden wird den Organismen gleichzeitig ein Substrat mit optimaler halbstarrer Oberfläche zur Verfügung gestellt, das den Wachstumsansprüchen der Organismen entgegen kommt. Au-ßerdem werden teilweise feste Trägermaterialien angeboten, die mit einem Nährboden beschichtet werden, wie z.B. in der Patentschrift DE19834427C1 beschrieben wurde.

Um in verschiedenen Laborbereichen vergleichbare Ergebnisse zu erzielen, insbesondere zur effizienten Handhabung und zur Überprüfung der mikrobiologischen Unbedenklichkeit von Genuss- und Nahrungsmitteln, aber auch Medikamenten, werden standardisierte Nährböden mit festgelegten Rezepturen (Nährstoffgehalten) verwendet. Dazu werden geringe Mengen des Untersuchungsmaterials entweder in die Nährböden eingegossen oder aber auf der Oberfläche ausgegossen, ausgestrichen oder ausplattiert.

Diese standardisierten Nährböden können entweder als Fertigmischung (Trockenmischung), Fertigmedien in Glasflaschen, Röhrchen oder Petrischalen kommerziell bezogen werden, oder der Anwender muss die Nährböden nach den bekannten Rezepturen selbst herstellen. Die Herstellung der Nährmedien aus den Einzelsubstanzen oder aus einer Trockenmischung hat den Nachteil, dass die Herstellung und insbesondere die Sterilisation der Nährböden extrem zeitaufwendig ist. Eine Sterilisation erfolgt in der Regel in einem Autoklaven, wobei die Dampftemperatur min. 121°C betragen muß. In seltenen Fällen erfolgt eine Sterilisation von Flüssigmedien durch Filtration, wie sie auch im Lebensmittelbereich üblich ist (z.B. Verfahren zur Herstellung von steriler entrahmter Milch, DE 69818821 T2). Dieses Verfahren ist jedoch für agarhaltige Medien nicht anwendbar, da die Poren der Filter durch den Agar blockiert werden.

Ein wesentliches Problem stellt die Verpackung der Nährmedien dar. Die meisten Verpackungen von Fertignährböden sind durchsichtig, wobei die Produkte nicht lichtsensitiv sein dürfen, bestehen aus bruchgefährdeten Verpackungen (z.B. Glas oder Kunststoff) und sind nicht oder nur schlecht stapelbar. Oft sind die Verpackungsvolumina für einen Einsatz im Labor zu groß, so dass Restmaterial anfällt, was verworfen oder erneut sterilisiert werden muss. Angebotene Alternativen sind oft für einen Einsatz im Routinelabor zu kompliziert, wie z.B. an Hand eines luftdicht verbundenen Behälters mit einer transparenten Behälterabdeckung (DE 10051514 A1) ersichtlich wird. Auch hier muss erst ein steriles Medium bereitgestellt werden, bevor ein Einsatz in der Mikrobiologie erfolgen kann.

Die kommerziell erhältlichen Fertignährböden sind dagegen in der Regel nicht lange haltbar, da die Verpackung (z.B. Petrischalen) einen Wasserverlust nicht verhindern. Andere Verpackungsformate wie Glasflaschen sind ebenfalls schwer zu handhaben und müssen erst im Autoklaven oder im Wasserbad erhitzt werden, was ebenfalls sehr zeitaufwendig ist.

Die wichtigste Forderung der Anwender ist eine Langzeitstabilität der Medien, wobei Wasserverluste, chemische Reaktionen, photochemische Veränderungen oder Unsterilitäten die Untersuchungsergebnisse gefährden können, bzw. auch das Wachstum von z.B. Pflanzenschösslingen negativ beeinflussen.

Insbesondere sollte auch auf eine Nachsterilisierung verzichtet werden können, um eine leichte und schnelle Handhabung sicherzustellen.

Der vorliegenden Erfindung liegt die Aufgabe zugrunde, den Nachteil der zeitaufwendigen Herstellung von Nährböden durch die Anwender zu beseitigen und eine Möglichkeit aufzuzeigen, sterile Fertignährböden und dgl. in kürzester Zeit für den Anwender ohne zusätzlichen technischen Aufwand zum Einsatz bringen zu können.

Die Aufgabe wird durch die sterile Verpackungseinheit nach Anspruch 1, bzw. das Verfahren nach Anspruch 8 gelöst, was eine überraschend einfache Alternative zu herkömmlichen Nährböden bzw. Nährbodenverpackungen darstellt.

Die Abfüllung der sterilisierten Nährböden erfolgt in glas- und metallfreie sterile Verpackungen, die für Mikrowellen durchlässig, für Licht undurchlässig sind, wobei das Abfüllsystem ein geschlossenes System darstellt und zu der gewünschten erfindungsgemäßen sterilen Verpackungseinheit führt.

Die der Erfindung zugrunde liegende Verpackungseinheit verhindert einen Wasserverlust, so dass die Kulturmedien wesentlich länger haltbar sind, als herkömmliche Medien.

Die fehlende Transparenz der Verpackung bzw. seine Lichtundurchlässigkeit verhindert außerdem eine photochemische Schädigung der enthaltenen Stoffe.

Die erfindungsgemäße Verpackungseinheit zeichnet sich durch ein sehr günstiges Verpackungsgewicht/Volumenverhältnis aus. Die Verpackungen sind sehr leicht und nehmen wenig Platz ein, was für den Anwender deutliche Vorteile hat (weniger Abfall, leichtere Handhabbarkeit). Außerdem wird wenig Energie beim Erhitzen der Verpackungen von diesen absorbiert, was die Erhitzungszeit deutlich reduziert.

Die erfindungsgemäße Verpackungseinheit besteht aus einem mehrschichtigen, faltbaren Verbundstoff mit mindestens einer Kunststoffschicht, wobei die Kunststoffschicht vorteilhafterweise aus Polypropylen besteht. Weitere Schichten können aus Papier, Pappe und/oder Polypropylen bestehen.

Durch das erfindungsgemäße Verfahren entfällt für den Anwender die zeitintensive Vorbereitung der Nährmedien (z.B. Einwiegen der Chemikalien, Lösen, Sterilisieren).

Die Faltbarkeit ist für die schnelle, automatische Verpackung und Befüllung derselben mittels geeigneter Maschinen wichtig.

Die Sterilität des fertigen Nährbodens wird vorteilhafterweise durch eine Erhitzungstemperatur von mind. 140°C erreicht.

Der Nährboden kann Salze, Zucker, Kohlenhydrate, Fette/Öle,

Vitamine, organische Polymere, aromatische und aliphatische Verbindungen usw. enthalten.

Die Verflüssigung von festen Agar-, Gelatine oder Silica-Gel enthaltenen Nährböden kann vorteilhafterweise sowohl mit Mikrowellen, als auch in Wasser- oder Ölbädern bei min 90°C erfolgen.

Zusätzlich zur Verflüssigung der festen und halbfesten Bestandteile der Nährböden mittels Mikrowellen wird eine Sterilisation der Verpackungsoberflächen erreicht, so dass das Erzeugnis als Sterilverpackung direkt zum Ausgießen des Mediums z.B. in Petrischalen genutzt werden kann. Die notwendige Leistung der Mikrowellen liegt dabei vorteilhafterweise bei mindestens 150 Watt bei einer Einwirkzeit von bis zu 10 min ohne dass es zu einem Überkochen des Mediums kommt.

Weiterhin kann die Form der Verpackungen und auch der erfindungsgemäßen Verpackungseinheit so gewählt werden, dass sieleicht stapelbar und mechanisch belastbar sind.

Im folgenden werden bevorzugte Ausführungsbeispiele zum besseren Verständnis der Erfindung näher erläutert, auf die die Erfindung jedoch nicht beschränkt ist.

### Beispiel 1:

20 ml Verpackung (4g) mit einem Verpackungsgewichts/Volumenverhältnis von 1:5 gefüllt mit Plate Count Agar bestehend aus:
5g Trypton
2,5 g Hefe-Extrakt
1g Glukose
15 g Agar-Agar
ad 1000 ml Aqua dest.
pH 7.0

Das Erhitzen auf 90°C erfolgt bei 300 Watt für 2 Minuten in der Mikrowelle, wonach das Kulturmedium zur Animpfung bereit ist.

### Beispiel 2:

200 ml Verpackung (11g) mit einem Verpackungsgewichts/Volumenverhältnis von 1:18 gefüllt mit Plate Count Agar bestehend aus:
5g Trypton
2,5 g Hefe-Extrakt
1g Glukose
15 g Agar-Agar
ad 1000 ml Aqua dest.
pH 7.0

Das Erhitzen auf 90°C erfolgt bei 300 Watt für 6 Minuten in der Mikrowelle, wonach das Kulturmedium zur Animpfung bereit ist.

### Beispiel 3:

1.000 ml Verpackung (27g) mit einem Verpackungsgewicht/Volumenverhältnis von 1:37 gefüllt mit Bouillon-Agar bestehend aus:
10 g Pepton
10 g Fleisch-Extrakt
5g Natriumchlorid
15 g Agar-Agar
ad 1000 ml Aqua dest.
pH 7.0 - 7.2

Das Erhitzen auf 90°C erfolgt bei 300 Watt für 30 Minuten in der Mikrowelle, wonach das Kulturmedium zur Animpfung bereit ist.

Andere Rezepturen mit anderen Verpackungsgewicht/Volumenverhältnis sind für den Fachmann im Rahmen der Ansprüche denkbar.

Die innere, dem Kulturmedium zugewandte Seite der erfindungsgemäßen und in den Beispielen 1-3 eingesetzten Verpackungseinheit besteht aus Polypropylen mit maximalen spezifischen Migrationslimits für 1-Hexen von 3 mg/kg, für 1-Octen von 15 mg/kg und für Octadecyl 3-(3,5-di-tert. Butyl-4-hydroxy-phenyl)-Popionat von 6 mg/kg, während die äußere Schicht der Verpackungseinheit aus PE-beschichtetem Papier besteht.

Das Erhitzen der Verpackungseinheit ist von der Geometrie der Mikrowellengeräte abhängig. Es hat sich gezeigt, dass der Inhalt einer einzelnen 200 ml Packung bei 300 Watt innerhalb von 6 min gut zu verflüssigen ist. Bei Befüllung des Mikrowellengerätes mit 2 Packungen sind bei einer Leistung von 300 Watt 10 min, bei 4 Packungen und gleicher Leistung 20 min anzusetzen.

## Patentansprüche

1. Verpackungseinheit, enthaltend eine Verpackung mit festen, halbfesten und/oder fließfähigen Nähr-, Anzucht- und/oder Kulturmedien für die Anzucht und Vermehrung von Bakterien, Pilzen, Hefen, Algen, Zellkulturen und/oder Pflanzensprösslingen, wobei die Verpackung für Mikrowellenstrahlung durchlässig ist und sowohl die Verpackung, als auch die Kulturmedien steril sind, **dadurch gekennzeichnet, dass** die Verpackung jedoch für Licht undurchlässig ist und aus einem mehrschichtigen, faltbaren Verbundstoff mit mindestens einer inneren Kunststoffschicht besteht und ein Verpackungsgewicht/Volumenverhältnis im Bereich von 1:5 g/ml bis 1:100 g/ml aufweist, wobei die Kulturmedien ohne Wasserverlust gebrauchsfertig in Kulturschalen- und/oder -gefäße gießbar sind.

2. Verpackungseinheit nach Anspruch 1, **dadurch gekennzeichnet, dass** die Kulturmedien durch Erhitzen mittels Mikrowellenstrahlung oder eines Wasser- oder Ölbades fließfähig machbar sind.

3. Sterile Verpackungseinheit nach Anspruch 1 und 2, **dadurch gekennzeichnet, dass** die Kulturmedien standardisiert und/oder Sondermischungen sind.

4. Sterile Verpackungseinheit nach Anspruch 1 bis 3, **dadurch gekennzeichnet, dass** das Volumen der Kulturmedien mindestens im Bereich von 20 ml bis 10.000 ml liegt.

5. Sterile Verpackungseinheit nach Anspruch 1 bis 4, **dadurch gekennzeichnet, dass** die Kulturmedien Silica-Gel und/oder Gelrite und/oder Gelantine und/oder Öle und Farbstoffe und/oder Kohlenhydrate und Fette und/oder Agar-Agar enthalten.

6. Sterile Verpackungseinheit nach Anspruch 1 bis 5, **dadurch gekennzeichnet, dass** die Kulturmedien einen pH-Wert im Bereich von 2 bis 10 aufweisen.

7. Sterile Verpackungseinheit nach einem oder mehreren der vorstehenden Ansprüche, **dadurch gekennzeichnet, dass** die für Mikrowellenstrahlung durchlässige und mehrschichtige Verpackung ein Papierbahnmaterial umfasst, das mit mindestens einer thermoplastischen Kunststoffschicht beschichtet ist.

8. Verfahren zum Herstellen gebrauchsfertiger Nähr-, Anzucht- und/oder Kulturmedien jeglicher Art in einer Verpackung für die Anzucht und/oder Vermehrung von Bakterien, Pilzen, Hefen, Algen, Zellkulturen und/oder Pflanzensprösslingen, wobei die Kulturmedien und die Verpackung sterilisiert und die Kulturmedien in die Verpackung verpackt werden, die für Mikrowellenstrahlung durchlässig ist, **dadurch gekennzeichnet, dass** die Verpackung für Licht undurchlässig ist und aus einem mehrschichtigen, faltbaren Verbundsstoff mit mindestens einer inneren Kunststoffschicht besteht und ein Verpackungsgewicht/Volumenverhältnis im Bereich von 1:5 g/ml bis 1:100 g/ml aufweist, und dass die Kulturmedien aus der Verpackung unmittelbar in Petrischalen oder andere Kulturgefäße ausgießbar sind und sofort zur Animpfung bereitstehen.

9. Verfahren nach Anspruch 8, **dadurch gekennzeichnet, dass** die Kulturmedien durch Erhitzen mittels Mikrowellenstrahlung oder eine Wasser- oder Ölbades vor dem Ausgießen fließfähig gemacht werden.

10. Verfahren nach Anspruch 9, **dadurch gekennzeichnet, dass** durch die Erhitzung mittels Mikrowellenstrahlung gleichzeitig eine Sterilisation der Außenwandung der Verpackung erfolgt.

11. Verfahren nach einem oder mehreren der Ansprüche 8 bis 10, **dadurch gekennzeichnet, dass** die Leistung der Mikrowellenstrahlung im Bereich von 100 bis 750 W liegt, während die Einwirkzeit 3 bis 15 Minuten beträgt.

## Claims

1. Packing unit, containing a pack with solid, semisolid and/or flowable nutrient, cultivating and/or culture media for cultivating and propagating bacteria, fungi, yeasts, algae, cell cultures and/or plant scions, in which the pack is transparent to microwave radiation and both the pack and the culture media and sterile, **characterized in that** the pack is light-proof and comprises a multilayer, foldable composite with at least one inner plastic layer and having a pack weight/volume ratio in the range 1:5 to 1:100 g/ml, in which the culture media, without water loss, can be poured in ready-to-use manner into culture dishes and/or containers.

2. Packing unit according to claim 1, **characterized in that** the culture media can be made flowable by heating using microwave radiation or a water or oil bath.

3. Sterile packing unit according to claims 1 and 2, **characterized in that** the culture media are standardized and/or special mixtures.

4. Sterile packing unit according to claims 1 to 3, **characterized in that** the volume of the culture media is at least in the range 20 to 10,000 ml.

5. Sterile packing unit according to claims 1 to 4, **characterized in that** the culture media contain silica gel and/or gelrite and/or gelatin and/or oils and dyes and/or carbohydrates and fats and/or agar-agar.

6. Sterile packing unit according to claims 1 to 5, **characterized in that** the culture media have a pH-value in the range 2 to 10.

7. Sterile packing unit according to one or more of the preceding claims, **characterized in that** the multilayer pack transparent to microwave radiation comprises a paper web material coated with at least one thermoplastic layer.

8. Method for the manufacture of ready-to-use nutrient, cultivating and/or culture media of any type in a pack for cultivating and/or propagating bacteria, fungi, yeasts, algae, cell cultures and/or plant scions, in which the culture media and pack are sterilized and the culture media are packed in the pack which is transparent to microwave radiation, **characterized in that** the pack is light-proof and comprises a multilayer, foldable composite with at least one inner plastic layer and has a pack weight/volume ratio in the range 1:5 to 1:100 g/ml and that the culture media can be poured out of the pack directly into Petri dishes or other culture containers and are immediately available for seeding.

9. Method according to claim 8, **characterized in that** the culture media can be made flowable by heating using microwave radiation or a water or oil bath prior to pouring out.

10. Method according to claim 9, **characterized in that** a sterilization of the outer wall of the pack takes place simultaneously as a result of the heating by microwave radiation.

11. Method according to one or more of the claims 8 to 10, **characterized in that** the microwave radiation power is in the range 100 to 750 W, whilst the action time is 3 to 15 minutes.

## Revendications

1. Unité d'emballage, contenant un emballage avec des milieux nourriciers, d'élevage et/ou de culture solides, semi-solides et/ou fluides pour l'élevage et la reproduction de bactéries, de champignons, de levures, d'algues, de cultures de cellules et/ou de pousses végétales, l'emballage étant perméable au rayonnement de micro-ondes, et aussi bien l'emballage que les milieux de culture étant stériles, **caractérisée en ce que** l'emballage est cependant imperméable à la lumière, est constitué d'une matière composite multicouche pouvant être pliée comportant au moins une couche intérieure en matière plastique, et présente un rapport poids d'emballage / volume dans la plage comprise entre 1 : 5 g/ml et 1 : 100 g/ml, les milieux de culture prêts à l'emploi pouvant être versés sans perte d'eau dans des coupelles et/ou récipients de culture.

2. Unité d'emballage selon la revendication 1, **caractérisée en ce que** les milieux de culture peuvent être liquéfiés par chauffage au moyen d'un rayonnement de micro-ondes ou d'un bain-marie ou d'un bain d'huile.

3. Unité d'emballage stérile selon la revendication 1 ou 2, **caractérisée en ce que** les milieux de culture sont standardisés et/ou sont des mélanges spéciaux.

4. Unité d'emballage stérile selon l'une revendications 1 à 3, **caractérisée en ce que** le volume des milieux de culture se situe au moins dans la plage de 20 ml à 10.000 ml.

5. Unité d'emballage stérile selon l'une des revendications 1 à 4, **caractérisée en ce que** les milieux de culture contiennent du gel de silice et/ou des gelrites et/ou des gélatines et/ou des huiles et colorants et/ou des hydrates de carbone et graisses et/ou de l'agar-agar.

6. Unité d'emballage stérile selon l'une des revendications 1 à 5, **caractérisée en ce que** les milieux de culture ont une valeur de pH dans la plage de 2 à 10.

7. Unité d'emballage stérile selon l'une ou plusieurs des revendications précédentes, **caractérisée en ce que** l'emballage perméable au rayonnement de micro-ondes et multicouche comporte un matériau en une bande de papier qui est revêtue d'au moins une couche en matière thermoplastique.

8. Procédé destiné à la fabrication de milieux nourriciers, d'élevage et/ou de culture de toutes natures prêts à l'emploi, dans un emballage pour l'élevage et/ou la reproduction de bactéries, de champignons, de levures, d'algues, de cultures de cellules et/ou de pousses végétales, les milieux de culture et l'emballage étant stérilisés, et les milieux de culture étant emballés dans l'emballage qui est perméable au rayonnement de micro-ondes, **caractérisé en ce que** l'emballage est imperméable à la lumière, est constitué d'une matière composite multicouche pouvant être pliée comportant au moins une couche intérieure en matière plastique, et présente un rapport poids d'emballage / volume dans la plage comprise entre 1 : 5 g/ml et 1 : 100 g/ml, et **en ce que** les milieux de culture peuvent être versés directement de l'emballage dans des boîtes de Pétri ou d'autres récipients de culture, et sont immédiatement prêts à l'inoculation.

9. Procédé selon la revendication 8, **caractérisé en ce que**, avant le déversement, les milieux de culture sont liquéfiés par chauffage au moyen d'un rayonnement de micro-ondes ou d'un bain-marie ou d'un bain d'huile.

10. Procédé selon la revendication 9, **caractérisé en ce qu'**une stérilisation de la paroi extérieure de l'emballage a lieu simultanément avec le chauffage au moyen d'un rayonnement de micro-ondes.

11. Procédé selon l'une ou plusieurs des revendications 8 à 10, **caractérisé en ce que** la puissance du rayonnement de micro-ondes se situe dans la plage de 100 à 750 W, alors que le temps d'action est de 3 à 15 minutes.
